# EUROPÄISCHE PATENTSCHRIFT

(11) **EP 0 668 235 B1**
(45) Veröffentlichungstag und Bekanntmachung des Hinweises auf die Patenterteilung: **26.05.1999**
(21) Anmeldenummer: 94102545.4
(22) Anmeldetag: 21.02.1994
(51) Int. Cl.: B66B 13/12

(54) **Mitnehmer- und Entriegelungssystem für Aufzugstüren**
Feeding and unlocking system for lift doors
Système d'entraînement et de déverrouillage pour portes d'ascenseur

(43) Veröffentlichungstag der Anmeldung: 23.08.1995
(73) Patentinhaber: INVENTIO AG, CH-6052 Hergiswil NW (CH)
(72) Erfinder: Spiess, Peter A., Dipl. El. Ing. ETH, CH-6045 Meggen (CH)

(56) Entgegenhaltungen:
- DE-A- 1 456 392

## Beschreibung

Mitnehmer- und Entriegelungssystem für Aufzüge mittels an der Kabinentür vorhandenem horizontal ausfahr- und rückziehbarem Mitnehmer- und Entriegelungselement, welches im ausgefahrenen Zustand beim Einfahren der Aufzugskabine in einen Zielhalt zwischen die Mitnehmer- und Entriegelungsrollen der Schachttür fährt und dabei durch Spreizen der seitlich beweglichen Mitnehmer und Entriegelungsrollen die Schachttür mechanisch entriegelt und dann, angetrieben durch den Türantrieb, die gekuppelte Schachttür in Oeffnungsrichtung mitnimmt.

Die französische Patentschrift Nr. 1.005.032 beschreibt ein ausfahr- und rückziehbares Mitnehmer- und Entriegelungselement der eingangs genannten Art. Das Rückziehen erfolgt durch Erregung von zwei Elektromagneten gegen die Kraft einer Zugfeder. Das Ausfahren oder Abfallen des Elementes nach Entregung der Elektromagnete wird durch diese Zugfeder bewirkt, welche über ein Hebelsystem die Magnetanker abhebt und das Element auswärts in die abgefallene Position stösst.

Dieses Mitnehmerelement weist innen einige mechanisch bewegte Teile auf, die, obwohl einer nicht unwesentlichen Abnützung unterworfen, für Unterhalt und Reparaturen nicht leicht zugänglich sind. Ferner können bei Magnetsystemen der vorgeschlagenen Art Geräuschprobleme auftreten.

Die DE 14 56 392 offenbart eine "Sperrmittelkurve für Aufzüge". Diese besteht aus einem festen und einem beweglichen Teil. Der bewegliche Teil wird während der Fahrt des Aufzuges mittels eines hydraulischen Antriebes gegen Federkraft eingefahren, vor einem Zielstockwerk durch Ausschalten des Antriebes mittels Federkraft ausgefahren und betätigt beim Einfahren in das Zielsockwerk über einen Rollenhebel eine Türverriegelung.

Die aktiven Hydraulikkomponenten Pumpe und Zylindereinheit sowie eine Anzahl Gleitlagerstellen sind bei der für Aufzüge typischen Betriebsart einem entsprechenden Verschleiss unterworfen. Die Hydraulikkomponenten können zudem bei Leichtbaukabinen eine gegen Luft- und Körperschall isolierende Installation bedingen.

Der vorliegenden Erfindung liegt die Aufgabe zugrunde, ein Mitnehmer- und Entriegelungssystem für Aufzugstüren zu schaffen, welches weniger Verschleissteile aufweist und zusätzliche Funktionen ausführt.

Diese Aufgabe wird durch die in den Ansprüchen gekennzeichnete Erfindung gelöst.

Die Vorteile der Erfindung bestehen darin, dass das Mitnehmerelement keine mechanisch reibenden Verschleissteile aufweist und dass Betätigungsteil und Mitnehmerelement separat plaziert werden können. Ein weiterer Vorteil besteht darin, dass der Betätigungsteil auch die Kabinentür entriegelt.

In den Zeichnungen ist ein Ausführungsbeispiel des Erfindungsgegenstandes dargestellt und es zeigen
- Fig.1: ein Querschnitt durch das System im nicht betätigten und entriegelten Zustand mit Betätigungsteil und Seitenansicht des Mitnehmer- und Entriegelungselementes im Eingriff mit der Schachttür,
- Fig.2: eine Grundrissansicht der Mitnehmer- und Entriegelungselement im Eingriff mit der Schachttür,
- Fig.3: ein Querschnitt durch das System im betätigten und verriegelten Zustand mit Betätigungsteil und Seitenansicht des Mitnehmer- und Entriegelungselementes im ausgekuppelten Zustand,
- Fig.4: eine Grundrissansicht des Mitnehmer- und Verriegelungselementes im ausgekuppelten Zustand, und
- Fig.5: eine Prinzipskizze des Bewegungsablaufes bei der Schachttür-Entriegelung.

In der Fig.1 ist hinter einem Kabinentürflügel 11 mit einer Riegelöffnung 11.1 an einer Kabinenwand 12 ein Elektromagnet 1 befestigt, bestehend aus einer Magnetspule 1.1 und einem Magnetgehäuse 1.2. In die zentrale Oeffnung des Elektromagneten 1 ragt etwa die halbe Länge eines bolzenförmigen Magnetankers 2 hinein. Der Magnetanker 2 besteht im vorderen Teil 2.1 aus magnetisch nicht leitendem Material und im hinteren Teil 2.2 aus magnetisch leitendem Material. Der hintere Teil 2.2 ist Bestandteil einer hinteren Stirnplatte 3.1 eines Luftbalges 3, dessen vordere Stirnplatte 3.2 an einem mit der Kabinenwand 12 verbundenen Trägerblech 13 befestigt ist. Der Luftbalg 3 ist über einen aus der vorderen Stirnplatte 3.2 austretenden Luftschlauch 4 mit dem Innenvolumen eines ebenfalls als Luftbalg ausgebildeten und am Kabinentürflügel 11 angebrachten Mitnehmer- und Entriegelungselementes 5, in der Folge Mitnehmer- und Entriegelungskurve genannt, verbunden. Im Innern der Mitnehmer- und Entriegelungskurve 5 ist mindestens eine Druckfeder 14 vorhanden, welche die Mitnehmer- und Entriegelungskurve 5 in die ausgefahrene Stellung drückt. Auf der, einer Schachttür 20 zugekehrten Seite weist die Mitnehmer- und Entriegelungskurve 5 oben und unten beidseitig eine angeschrägte Kurveneintrittsflanke 22, und beidseitig eine vertikal verlaufende Kurvenflanke 21 je aus versteiftem Material auf. Der frontseitige Abschluss bildet eine parallel zur Schachttür 20 verlaufende, im Türüberbrückungsbereich ebene und an den beiden Enden angeschrägte Frontfläche 25. Der eigentliche Balgteil der Mitnehmer- und Entriegelungskurve 5 ist mit 26 bezeichnet und befindet sich zwischen den erwähnten Front- bezw. Flankenflächen 21, 22 und 25 und der Kabinentür 11, wo er befestigt und mit dem Luftschlauch 4 verbunden ist. Die Mitnehmer- und Entriegelungskurve 5 ist in Kontakt mit Mitnehmer- und Entriegelungsrollen 6 welche auf den Kurvenflanken 21 anliegen. Die Mitnehmer- und Entriegelungsrollen 6 sind über Rollenachsen 9 in einem elastischen, an der Schachttür 20 befestigten Lagerblock 7 gehalten. Die Rollenachsen 9 weisen mittels Stellringen 16 befestigte Hebel 17 auf (in Fig.2 sichtbar), welche gelenkig mit einem Ende von Zuglaschen 15 verbunden sind. Diese sind an ihrem anderen Ende ebenfalls gelenkig mit einer vertikalen Schubstange 8 verbunden. Die vertikale Schubstange 8 tritt zur oberen Stirnseite der Schachttür 20 durch eine Oeffnung heraus und endet mit einem horizontalen Riegel 10. Dieser greift in einen Riegelschlitz 24 im Schachttürrahmen 23 ein, wenn die Schubstange 8 nach unten bewegt wird. Die Schubstange 8 wird mittels einer Druckfeder 18 zwischen einem Anschlag 19 und der Innenwand der oberen Frontfläche der Schachttür 20 nach unten gedrückt.
In der Fig.2 ist das von den Mitnehmer- und Entriegelungsrollen 6 über die Hebel 17, Zuglaschen 15 und Schubstange 8 betätigte Schachttür- Entriegelungssystem von oben gesehen dargestellt. Die einwärts leicht abgeknickten Hebel 17 sind nach innen gegeneinander gerichtet und deren Enden weisen zueinander einen durch die Spreizung der Mitnehmer- und Entriegelungsrollen 6 bewirkten Zwischenraum auf.
Die Zuglaschen 15 und die Schubstange 8 sind, verbunden durch Gelenkbolzen, hintereinander angeordnet. Der elastische Lagerblock 7 ist im Beispiel als homogener Gummiblock vorgesehen, in welchem die Rollenbolzen 9 eingegossen sind, und der die elastische Spreizbewegung der Rollenbolzen 9 ermöglicht. In der Fig. 1 und 2 ist das Mitnehmer- und Entriegelungssystem im stromlosen, nicht betätigten Zustand dargestellt.

In der Fig. 3 und 4 ist das Mitnehmer- und Entriegelungssystem im betätigten Zustand, das heisst mit erregtem Elektromagnet 1 dargestellt. Es sind keine neuen, noch nicht erwähnte Teile vorhanden. In der Fig. 4 befinden sich die Mitnehmer- und Entriegelungsrollen 6 in Ruhelage im zusammengezogenen Zustand. Der Winkel zwischen den zusammen gezogenen Mitnehmer-und Entriegelungsrollen 6 ist durch die gegenseitige Berührung der Stirnflächen der Hebel 17 bestimmt, wodurch diese zusätzlich als begrenzende Anschläge wirken, da auch in dieser Position der Rollenhebel 9 immer noch elastische Vorspannung im zusammenziehenden Sinne herrscht.

In der Fig. 5 ist das mechanische Prinzip der Schachttürverriegelung dargestellt. Eine obere Gelenkverbindung der Zuglaschen 15 mit dem Hebel 17 ist mit 15.1 und eine untere Gelenkverbindung der Zuglasche 15 mit der Schubstange 8 ist mit 15.2 bezeichnet. Die als Linien vereinfacht dargestellten Zuglaschen 15 sind in zwei verschiedenen Stellungen der Zuglaschen dargestellt; als durchgezogene Linie im zusammengezogenen Zustand der Mitnehmer- und Entriegelungsrollen 6 gemäss Fig. 4 und als gestrichelte Linien im gespreizten Zustand der Mitnehmer- und Entriegelungsrollen 6. Ebenso ist die Schubstange 8 in zwei verschiedenen Positionen dargestellt. Die vertikale Distanz zwischen der durchgezogenen und gestrichelten, die untere Stirnseite der Schubstange 8 darstellende, Linie entspricht dem vertikalen Hubweg der Schubstange 8 beim Spreizen der Mitnehmer- und Entriegelungsrollen 6.

Das erfindungsgemässe Mitnehmer- und Entriegelungssystem funktioniert wie folgt:
Als Uebertragungsmedium ist vorzugsweise ein Gas, zum Beispiel Luft vorgesehen. Die Luft befindet sich in einem geschlossenen System, gebildet aus den Volumina des mit dem Elektromagneten 1 verbundenen Luftbalges 3, des Luftschlauches 4 und der Mitnehmer- und Entriegelungskurve 5. Im spannungslosen Zustand des Elektromagneten 1 drückt die Feder 14 die Mitnehmer- und Entriegelungskurve 5 nach vorn und saugt die Luft aus dem Luftbalg 3, worauf dieser zusammengezogen wird und den Magnetanker 2 aus der Riegelöffnung 11.1 der Kabinentür 11 herauszieht und die Kabinentür 11 entriegelt. Die ausgefahrene oder abgefallene Mitnehmer- und Entriegelungskurve 5 fährt beim Einfahren der Kabine in das Zielstockwerk zwischen die Mitnehmer- und Entriegelungsrollen 6 und spreizt diese beim Auflaufen über die angeschrägten Kurveneintrittsflanken 22 in den in der Fig. 2 gezeigten Zustand. Beim Spreizen der Mitnehmer- und Entriegelungsrollen 6 heben diese über die Zuglaschen 15 die Schubstange 8 nach oben und entriegeln durch herausheben des Riegels 10 aus dem Riegelschlitz 24 in einem Schachttürrahmenteil 24 die Schachttür 20. In diesem Zustand des Mitnehmer- und Entriegelungssystems sind also die Kabinentür 11 und die Schachttür 20 entriegelt und zwecks gemeinsamer Mitnahme beim nachfolgenden Oeffnen mechanisch gekuppelt.

Vor dem Wegfahren des Aufzuges von einer Haltestelle werden die Schacht- und Kabinentür 20, 11 vom nicht dargestellten Türantrieb geschlossen und in der Geschlossenstellung verriegelt. Das Verriegeln erfolgt durch Einschalten der Speisespannung zum Elektromagneten 1, worauf der Luftbalg 3 auseinandergezogen und die Mitnehmer- und Entriegelungskurve 5 zusammengezogen wird. Das Zusammenziehen der Mitnehmer- und Entriegelungskurve 5 lässt die Mitnehmer- und Entriegelungsrollen 6 zusammenklappen (Fig.4), die Schubstange 8 nach unten ziehen und den Riegel 10 in den Riegelschlitz 24 einfahren, worauf die Schachttür verriegelt ist. Auf der Betätigungsseite wird der magnetisierbare Teil des Magnetankers 2.2 in den Elektromagnet 1 durch Magnetkraft hineingezogen, der vordere nicht magnetisierbare Teil 2.1 des Magnetankers 2 in die Riegelöffnung 11.1 der Kabinentür 11 eingefahren und die Kabinentür 11 verriegelt.

Beim erfindungsgemässen Mitnehmer- und Entriegelungssystem ist nur die Mitnehmer- und Entriegelungskurve 5 an einem bestimmten Ort an der Kabinentür 11 anzubringen; der Betätigungsteil mit Elektromagnet 1 und Luftbalg 3 kann an irgend einer konstruktiv passenden Stelle der Kabine 12 angebracht werden. Es ist lediglich darauf zu achten, dass der Magnetanker 2 die Kabinentür 11 verriegeln kann. Der Luftschlauch 4 kann wie ein flexibles Elektrokabel verlegt und teilweise frei hängend zwischen Kabine 12 und Kabinentür 11 installiert werden.

In der gezeigten Version sind die Kabinentür 11 und die Schachttür 20 im spannungslosen Zustand des Elektromagneten 1 entriegelt. Die Entriegelungsfunktion lässt sich umkehren, wenn die Druckfeder 14 im Luftbalg 3 eingesetzt würde und der Magnetanker 2 im Teil 2.1 magnetisierbar wäre. Dann erfolgt eine Entriegelung nur, wenn Spannung an den Elektromagneten 1 angelegt wird.

Der elastische Lagerblock 7 kann auch durch eine konventionelle Konstruktion mit mechanischen Rollenhebellagern und einer Zugfeder zwischen den Rollenhebeln ausgeführt werden.

Die vorhergehend erwähnten Versteifungen der Kurveneintrittsflanken 22, der Kurvenflanken 21 und der Frontfläche 25 der Mitnehmer- und Entriegelungskurve 5 kann mittels Metalleinlagen im Material der Mitnehmer- und Entriegelungskurve 5 erreicht werden. Das Material für die Herstellung der Mitnehmer- und Entriegelungskurve 5 allgemein und des Luftbalgteils 26 im speziellen besteht vorzugsweise aus einem flexiblen, aber nicht dehnbaren Kunststoff. Der Luftbalg 3 der Betätigungseinrichtung besteht vorzugsweise ebenfalls aus flexiblem, aber nicht dehnbarem Kunststoff, wobei die hintere und vordere Stirnplatte 3.1 und 3.2 je aus hartem und stabilem Material bestehen. Die parallele Führung des Luftbalges ist durch den mit der hinteren Stirnplatte 3.1 verbundenen und im Elektromagnet 1 geführten Ankerbolzen 2 gewährleistet. Als Bewegungskontrolle der Luftbälge 3 und 26 werden in einer weiter entwickelten Form der Erfindung Mikroschalter eingesetzt, welche im Innern der Luftbälge 3, 26 an einer Stirnwand plaziert, und im zusammengezogenen Zustand eines Luftbalges 3 oder 26 betätigt werden. Gasdicht herausgeführte Anschlussdrähte werden vorzugsweise zu einer Ueberwachungsschaltung geführt. Die Ueberwachungsschaltung kann eine mit dem geschlossenen Gassystem permanent verbundene Vakuumpumpe steuern, welche bei unzulässigem Nachlassen des Unterdruckes den funktionsbedingt erforderlichen Unterdruck wieder herstellt.

In einer zweiten Variante wird die Einrichtung als Drucksystem ausgeführt. In diesem Fall wird über dem Magnetanker 2 zwischen dem Magnetgehäuse 1.2 und der hinteren Stirnplatte 3.1 eine Druckfeder eingefügt und die Druckfeder 14 in der Mitnehmer- und Entriegelungskurve 5 als Rückzugfeder ausgebildet. Bei dieser Ausführung muss die auf dem Magnetanker 2 plazierte Druckfeder so stark dimensioniert werden, dass die Mitnehmer- und Entriegelungskurve in der Ruhelage des Systems stabil in der ausgefahrenen Position bleibt. Systemdruck und Zugfeder in der Mitnehmer- und Entriegelungkurve 5 sind so aufeinander abgestimmt, dass die Mitnehmer- und Entriegelungskurve 5 bei betätigtem Elektromagnet 1 zusammengezogen werden kann. Als Ueberwachung eines Drucksystems können die gleichen Elemente verwendet werden, mit dem Unterschied, dass dann anstelle einer Vakuumpumpe eine Druckpumpe eingesetzt wird.

In einer dritten Variante wird die Einrichtung als ein in der Ruhelage druckloses, offenes und mit dem Aussendruck verbundenes System ausgeführt. In diesem Fall wird die Druckfeder über dem Magnetanker 2 ebenfalls benötigt und die Druckfeder 14 in der Mitnehmer- und Entriegelungskurve 5 bleibt eine Druckfeder. Beim Betätigen des Elektromagneten 1 wird jedoch das System mit einem gesteuerten Ventil geschlossen, weil das Zusammenziehen der Mitnehmer- und Entriegelungskurve 5 mit Unterdruck erfolgen muss.

Bei einer Aufzugskabine mit Zentertüre werden zwei der beschriebenen Systeme verwendet, je ein System für jeden Türflügel 11, 20. Die Betätigungseinrichtung mit dem Elektromagnet 1 und dem Balg 3 kann in einer erweiterten Ausführung für besondere Zwecke mit einem verzweigenden Schlauch 4 gleichzeitig zwei Mitnehmer- und Entriegelungskurven 5 betätigen.

Als Betätigungsteil kann eine Druck- oder Vakuumluftpumpe verwendet werden.

## Patentansprüche

1. Mitnehmer- und Entriegelungssystem für Aufzüge mittels an der Kabinentür (11) vorhandenem horizontal ausfahr- und rückziehbarem Mitnehmer- und Entriegelungselement (5), welches im ausgefahrenen Zustand beim Einfahren der Aufzugskabine (12) in einen Zielhalt zwischen die Mitnehmer-und Entriegelungsrollen (6) der Schachttür (20) fährt und dabei durch Spreizen der seitlich beweglichen Mitnehmer- und Entriegelungsrollen (6) die Schachttür (20) mechanisch entriegelt und dann, angetrieben durch den Türantrieb, die gekuppelte Schachttür (20) in Oeffnungsrichtung mitnimmt, dadurch gekennzeichnet, dass ein an einem beliebigen Ort an der Kabine (12) plazierbarer Betätigungsteil (1, 2, 3, 13) über ein gasförmiges Wirkmedium in flexibler Wirkverbindung (4) mit einem ausfahr- und rückziehbaren Mitnehmer- und Entriegelungselement (5) steht und dass der Betätigungsteil (1,2,3,13) und das Mitnehmer- und Entriegelungselement (5) mit Schachttür (20) je die Kabinentür (11) und die Schachttür (20) entriegelnde und verriegelnde Einrichtungen aufweisen.

2. Mitnehmer- und Entriegelungssystem nach Anspruch 1, dadurch gekennzeichnet, dass das System als geschlossenes Unterdrucksystem ausgebildet ist.

3. Mitnehmer- und Entriegelungssystem nach Anspruch 1, dadurch gekennzeichnet, dass das System als geschlossenes Ueberdrucksystem ausgebildet ist.

4. Mitnehmer- und Entriegelungssystem nach Anspruch 1, dadurch gekennzeichnet, dass das System als ein in der Ruhelage druckloses System ausgebildet ist.

5. Mitnehmer- und Entriegelungssystem nach Anspruch 1, dadurch gekennzeichnet, dass der Betätigungsteil einen Elektromagnet (1), einen Luftbalg (3) und einen mit dem Luftbalg (3) verbundenen und in eine Riegelöffnung (11.1) der Kabinentür (11) ein- und ausfahrbaren Magnetanker (2) aufweist.

6. Mitnehmer- und Entriegelungssystem nach Anspruch 1, dadurch gekennzeichnet, dass das Mitnehmer- und Entriegelungselement (5) aus einem Luftbalg (26), Elementeintrittsflanken (22), Elementflanken (21) und einer Frontfläche (25) besteht.

7. Mitnehmer- und Entriegelungssystem nach einem der vorhergehenden Ansprüche, dadurch gekennzeichnet, dass die Mitnehmer- und Entriegelungsrollen (6) mit ihren Rollenachsen (9) in einem das Spreizen und Zusammenklappen ermöglichenden elastischen Lagerblock (7) gelagert sind.

8. Mitnehmer- und Entriegelungssystem nach einem der vorhergehenden Ansprüche, dadurch gekennzeichnet, dass, die Funktion des Luftbalges (3, 26) erfassende Mikroschalter vorhanden sind.

9. Mitnehmer- und Entriegelungssystem nach einem der vorhergehenden Ansprüche, dadurch gekennzeichnet, dass eine mit den Mikroschaltern verbundene Ueberwachungsschaltung und eine mit dem geschlossenen System verbundene, von der Ueberwachungsschaltung gesteuerte Vakuumpumpe vorhanden sind.

10. Mitnehmer- und Entriegelungssystem nach einem der vorhergehenden Ansprüche, dadurch gekennzeichnet, dass als Betätigungsteil eine Vakuum- oder Druckluftpumpe verwendet wird.

## Claims

1. Entraining and unlatching system for lifts by means of an entraining and unlatching element (5), which is present at the cage door (11) and is extensible and retractible horizontally and which moves in the extended state between the entraining and unlatching rollers (6) of the shaft door (20) on arrival of the lift cage (12) at a destination stop and in that case unlatches the shaft door (20) mechanically by splaying the laterally movable entraining and unlatching rollers (6) and then, while being driven by the door drive, entrains the coupled shaft door (20) in opening direction, characterised in that an actuating part (1, 2, 3, 13), which is placeable at a desired location at the cage (12), is in flexible operative connection (4) by way of a gaseous operating medium with an extensible and retractible entraining and unlatching element (5) and that the actuating part (1, 2, 3, 13) and the entraining and unlatching element (5) each have devices unlatching and latching the cage door (11) and the shaft door (20).

2. Entraining and unlatching system according to claim 1, characterised in that the system is constructed as closed underpressure system.

3. Entraining and unlatching system according to claim 1, characterised in that the system is constructed as closed excess pressure system.

4. Entraining and unlatching system according to claim 1, characterised in that the system is constructed as a system free of pressure in the rest position.

5. Entraining and unlatching system according to claim 1, characterised in that the actuating part comprises an electromagnet (1), an air bellows (3) and a magnet armature (2), which is connected with the air bellows (3) and movable into and out of a latching opening (11.1) of the cage door (11).

6. Entraining and unlatching system according to claim 1, characterised in that the entraining and unlatching element (5) consists of an air bellows (26), element entry flanks (22), element flanks (21) and a front surface (25).

7. Entraining and unlatching system according to one of the preceding claims, characterised in that the entraining and unlatching rollers (6) are borne by their roller axles (9) in an elastic bearing block (7) enabling the splaying and folding together.

8. Entraining and unlatching system according to one of the preceding claims, characterised in that microswitches are present, which detect the function of the air bellows (3, 26).

9. Entraining and unlatching system according to one of the preceding claims, characterised in that a monitoring circuit, which is connected with the microswitches, and a vacuum pump, which is connected with the closed system and controlled by the monitoring circuit, are present.

10. Entraining and unlatching system according to one of the preceding claims, characterised in that a vacuum pump or a compressed air pump is used as actuating part.

## Revendications

1. Système d'entraînement et de déverrouillage pour ascenseurs à l'aide d'un élément d'entraînement et de déverrouillage (5) apte à être déployé et rétracté horizontalement qui est prévu sur la porte de cabine (11), lequel élément d'entraînement et de déverrouillage (5), en position déployée, lorsque la cabine d'ascenseur (12) arrive à un arrêt de destination, s'avance entre les galets d'entraînement et de déverrouillage (6) de la porte palière (20) et déverrouille mécaniquement la porte palière (20) en écartant les galets d'entraînement et de déverrouillage (6) mobiles latéralement puis, commandé par le mécanisme de commande de porte, entraîne vers la position ouverte la porte palière (20) accouplée, caractérisé en ce qu'un élément d'actionnement (1, 2, 3, 13) apte à être placé à n'importe quel endroit de la cabine (12) est en relation fonctionnelle flexible (4) avec un élément d'entraînement et de déverrouillage (5) apte à être déployé et rétracté, par l'intermédiaire d'un agent d'action gazeux, et en ce que l'élément d'actionnement (1, 2, 3, 13) et l'élément d'entraînement et de déverrouillage (5) comportent des dispositifs qui déverrouillent et verrouillent la porte de cabine (11) et la porte palière (20).

2. Système d'entraînement et de déverrouillage selon la revendication 1, caractérisé en ce que le système est conçu comme un système à dépression fermé.

3. Système d'entraînement et de déverrouillage selon la revendication 1, caractérisé en ce que le système est conçu comme un système à surpression fermé.

4. Système d'entraînement et de déverrouillage selon la revendication 1, caractérisé en ce que le système est conçu comme un système sans pression, au repos.

5. Système d'entraînement et de déverrouillage selon la revendication 1, caractérisé en ce que l'élément d'actionnement comporte un électro-aimant (1), un soufflet (3) et un induit d'aimant (2) relié à celui-ci et apte à être amené dans une ouverture de verrouillage (11.1) de la porte de cabine (11) et à sortir de cette ouverture.

6. Système d'entraînement et de déverrouillage selon la revendication 1, caractérisé en ce que l'élément d'entraînement et de déverrouillage (5) se compose d'un soufflet (26), de flancs d'approche d'élément (22), de flancs d'élément (21) et d'une surface frontale (25).

7. Système d'entraînement et de déverrouillage selon l'une des revendications précédentes, caractérisé en ce que les galets d'entraînement et de déverrouillage (6) sont montés avec leurs axes de galets (9) dans un palier élastique (7) qui permet leur écartement et leur rapprochement.

8. Système d'entraînement et de déverrouillage selon l'une des revendications précédentes, caractérisé en ce qu'il est prévu des microrupteurs qui enregistrent le fonctionnement du soufflet (3, 26).

9. Système d'entraînement et de déverrouillage selon l'une des revendications précédentes, caractérisé en ce qu'il est prévu un circuit de surveillance qui est relié aux microrupteurs, et une pompe à vide qui est reliée au système fermé et qui est commandée par le circuit de surveillance.

10. Système d'entraînement et de déverrouillage selon l'une des revendications précédentes, caractérisé en ce qu'il est prévu comme élément d'actionnement une pompe à vide ou une pompe à air refoulante.
